# EUROPÄISCHE PATENTSCHRIFT

(11) **EP 1 078 337 B1**
(45) Veröffentlichungstag und Bekanntmachung des Hinweises auf die Patenterteilung: **28.11.2001**
(21) Anmeldenummer: 99923449.5
(22) Anmeldetag: 23.04.1999
(51) Int. Cl.: G07F 9/10, A47J 37/12

(54) **Portioniervorrichtung zum Portionieren von stückigen Lebensmitteln und zum Überführen der Lebensmittel in einen beheizbaren Garraum**
Portioning device for portioning pieces of food and for transferring the pieces of food into a heated cooking area
Dispositif de mise en portions de produits alimentaires en morceaux et de transfert desdits produits alimentaires dans une chambre de traitement chauffante

(30) Priorität: 13.05.1998 DE 19821430
(43) Veröffentlichungstag der Anmeldung: 28.02.2001
(73) Patentinhaber: Fritt Master System- und Beteiligungsgesellschaft mbH, 59423 Unna (DE)
(72) Erfinder: BREITBACH, Rolf, D-48165 Münster (DE)
(74) Vertreter: Rohmann, Michael, Dr.
(86) Internationale Anmeldenummer: EP9902736
(87) Internationale Veröffentlichungsnummer: WO9959110

(56) Entgegenhaltungen:
- EP-A- 0 534 889
- EP-A- 0 608 463
- EP-A- 0 755 031
- WO-A-98/26382

## Beschreibung

Die Erfindung betrifft eine Portioniervorrichtung zum Portionieren von stückigen Lebensmitteln und zum Überführen der Lebensmittel in einen beheizbaren Garraum. Stückige Lebensmittel meint im Rahmen der Erfindung insbesondere rohe oder vorfritierte Kartoffelstäbchen, die im Garraum zu Pommes frites fritiert werden. Stückige Lebensmittel meint fernerhin insbesondere auch Fleischstücke, beispielsweise Hühnerfleischstücke, die vorzugsweise paniert und zweckmäßigerweise vorfritiert sind. Beheizbarer Garraum meint im Rahmen der Erfindung insbesondere einen Fritierraum, in dem ein Friteusenbehälter mit Fritierfett angeordnet ist. Der Friteusenbehälter bzw. das Fritierfett sind auf eine entsprechende Temperatur zum Fritieren der stückigen Lebensmittel aufheizbar. Die stückigen Lebensmittel werden bevorzugt aus einem gekühlten Vorratsbehälter zweckmäßigerweise automatisch stückweise und/oder chargenweise in die Portioniervorrichtung eingeführt und von dort in den beheizbaren Garraum bzw. Friteusenraum überführt. Vorzugsweise werden die stückigen Lebensmittel in dem Vorratsbehälter tiefgekühlt aufbewahrt. - Die erfindungsgemäße Portioniervorrichtung wird bevorzugt in einem Verkaufsautomaten für fritierte stückige Lebensmittel, vorzugsweise Pommes frites, eingesetzt.

Eine Portioniervorrichtung der eingangs genannten Art, von der die Erfindung ausgeht, ist aus EP 0 534 889 A2 bekannt. Diese Portioniervorrichtung weist eine Wägestation auf, an welcher mit Lebensmittelstücken gefüllte Waagentrichter gewogen werden. Nach Erreichen eines vorgebbaren Gewichtes der im Waagentrichter aufgenommenen Lebensmittel können zwei Waagentrichterhälften zur Ausgabe der Lebensmittelstücke auseinander gefahren werden. Diese bekannte Portioniervorrichtung läßt zunächst im Hinblick auf die Funktionssicherheit und Genauigkeit der Portionierung zu wünschen übrig. Außerdem sind bei dieser Portioniervorrichtung keine effektiven Maßnahmen zur Abtrennung und zur thermischen Isolierung der Portioniervorrichtung von einem Garraum, insbesondere von einem Friteusenraum, vorgesehen.

Bei einer weiteren bekannten Dosiervorrichtung bzw. Portioniervorrichtung (EP 0 608 463 B1) werden rohe oder vorfritierte Kartoffelstäbchen aus einem gekühlten Vorratsbehälter chargenweise in einen auf einer Waagenfläche einer Waage aufstehenden Waagenbehälter überführt. Der Waagenbehälter weist eine unterseitige Waagenbehälteröffnung auf. Wenn ein vorgegebenes Gewicht der im Waagenbehälter aufgenommenen Kartoffelstäbchen erreicht ist, wird der Waagenbehälter parallel zur Waagenfläche von der Waage weggezogen und über eine Einfüllöffnung einer Friteuse transportiert, so daß die Kartoffelstäbchen in die Friteuse fallen können. Die bekannte Dosier- bzw. Portioniervorrichtung sowie der aus EP 0 608 463 B1 bekannte Verkaufsautomat für Pommes frites haben sich grundsätzlich bewährt. Nichtsdestoweniger ist die Portioniervorrichtung im Hinblick auf Funktionssicherheit und Genauigkeit verbesserungsfähig. Außerdem ist bei der bekannten Portioniervorrichtung bzw. dem bekannten Verkaufsautomaten eine effektive Trennung bzw. Isolierung der Portioniervorrichtung sowie des Vorratsbehälters von dem Garraum bzw. der Friteuse nicht gewährleistet. Mit anderen Worten kann Wärme aus der Friteuse auf die Portioniervorrichtung und auch auf den gekühlten Vorratsbehälter übertragen werden. Fernerhin ist es bei der bekannten Vorrichtung relativ leicht möglich, daß heiße Dämpfe oder heiße Gase aus dem Garraum bzw. der Friteuse in die Portioniervorrichtung und von dort in den gekühlten Vorratsbehälter gelangen. Dadurch kann die Qualität und Frische der gekühlten stückigen Lebensmittel beeinträchtigt werden. Im übrigen können die heißen Dämpfe bzw. Gase auch die Funktionsfähigkeit der Portioniervorrichtung beeinträchtigen, indem sich unerwünschte Ablagerungen in der Portioniervorrichtung ergeben oder nachteilhafte Korrosionsfolgen resultieren.

Demgegenüber liegt der Erfindung das technische Problem zugrunde, eine Portioniervorrichtung der eingangs genannten Art anzugeben, die einerseits im Hinblick auf die Funktionssicherheit und Genauigkeit der Portionierung allen Anforderungen genügt und bei der andererseits eine effektive Abtrennung und thermische Isolierung von dem Garraum gewährleistet ist.

Zur Lösung dieses technischen Problems lehrt die Erfindung eine Portioniervorrichtung zum Portionieren von stückigen Lebensmitteln und zum Überführen der Lebensmittel in einen beheizbaren Garraum,
wobei die Portioniervorrichtung ein Isoliergehäuse zur thermischen Isolierung gegen den Garraum aufweist und das Isoliergehäuse im Bereich eines Isoliergehäusebodens zumindest einen in einer Schließstellung eine Überführungsöffnung verschließenden Verschlußschieber aufweist,
wobei in dem Isoliergehäuse eine Waage mit Waagentrichter zur Aufnahme der stückigen Lebensmittel angeordnet ist und der Waagentrichter aus zwei auseinanderschwenkbaren Waagentrichterhälften besteht,
wobei nach Erreichen eines vorgebbaren Gewichtes der im Waagentrichter aufgenommenen Lebensmittel die beiden Waagentrichterhälften unter Ausbildung einer der Überführungsöffnung zugeordneten Ausgabeöffnung auseinanderschwenkbar sind,
wobei beim Auseinanderschwenken der Waagentrichterhälften ein Mitnehmerelement des Verschlußschiebers von einer Waagentrichterhälfte beaufschlagbar ist und der Verschlußschieber zur Überführung der Lebensmittel in den Garraum in eine die Überführungsöffnung freigebende Offenstellung verschiebbar ist
und wobei nach Überführung der Lebensmittel die beiden Waagentrichterhälften zusammenschwenkbar sind und der Verschlußschieber selbsttätig in seine Schließstellung zurückführbar ist.

Die stückigen Lebensmittel werden bevorzugt aus einem gekühlten Vorratsbehälter der Portioniervorrichtung zugeführt. Der Vorratsbehälter weist zweckmäßigerweise ein entsprechendes Kühlaggregat auf. Die stückigen Lebensmittel werden dabei in den oben geöffneten Waagentrichter der Portioniervorrichtung eingefüllt. Nach bevorzugter Ausführungsform der Erfindung werden die stückigen Lebensmittel dem Waagentrichter durch eine automatische Zuführeinrichtung stückweise und/oder chargenweise zugeführt. Die automatische Zuführeinrichtung ist zweckmäßigerweise im Vorratsbehälter angeordnet und der Vorratsbehälter weist bevorzugt eine über dem Waagentrichter angeordnete Zuführöffnung auf. Es liegt im Rahmen der Erfindung, daß die Zuführeinrichtung entsprechende Elemente für eine Vereinzelung der stückigen Lebensmittel aufweist.

Das Isoliergehäuse der Portioniervorrichtung weist neben dem Isoliergehäuseboden zumindest Isoliergehäuseseitenwände auf. Es liegt im Rahmen der Erfindung, daß der Isoliergehäuseboden und die Isoliergehäuseseitenwände eine ausreichende Dicke aufweisen und/oder aus einem geeigneten Isoliermaterial bestehen, so daß die Wärme aus dem Garraum insbesondere Friteusenraum, nicht auf die Portioniervorrichtung und insbesondere nicht auf den bevorzugt gekühlten Vorratsbehälter für die Lebensmittel übergeht. Im Isoliergehäuseboden ist vorzugsweise eine mittig angeordnete Überführungsöffnung für die Lebensmittel vorgesehen, die mit dem zumindest einem Verschlußschieber verschließbar ist. Es liegt im Rahmen der Erfindung, daß auch der zumindest eine Verschlußschieber als Isolierelement ausgebildet ist und gegen den Garraum, insbesondere Friteusenraum, eine ausreichende Wärmeisolierung gewährleistet. Vorzugsweise besteht der zumindest eine Verschlußschieber aus einem wärmeisolierenden und temperaturbeständigen Kunststoff, beispielsweise Polyethylen. Es liegt fernerhin im Rahmen der Erfindung, daß der zumindest eine Verschlußschieber aus einem lebensmittelgeeigneten bzw. lebensmittelechten Kunststoff besteht.

Die von dem Waagentrichter aufgenommenen Lebensmittelstücke werden mit Hilfe der Waage automatisch abgewogen. Hierzu ist der Waagentrichter entsprechend an der Waage aufgehängt. Vorzugsweise sind die beiden Waagentrichter-hälften jeweils an einer Schwenkachse der Waage aufgehängt. Die Waage kann nach einer Ausführungsform der Erfindung als mechanische Waage mit manuell einstellbarem Verstellgewicht und Gegengewicht ausgeführt sein. Nach einer anderen Ausführungsform der Erfindung ist die Waage als elektronische Waage ausgebildet. - Bei Aktivierung der erfindungsgemäßen Portioniervorrichtung wird vorzugsweise die zweckmäßigerweise im Vorratsbehälter angeordnete automatische Zuführeinrichtung angesteuert und dabei arbeitet die Zuführeinrichtung solange, bis das vorgegebene Gewicht der im Waagentrichter aufgenommenen Lebensmittelstücke erreicht ist. Es versteht sich, daß das gewünschte Portionsgewicht der Lebensmittel an einer mechanischen Waage oder einer elektronischen Waage in an sich bekannter Weise eingestellt werden kann.

Nach bevorzugter Ausführungsform, der im Rahmen der Erfindung besondere Bedeutung zukommt, ist der Waagentrichter zumindest im unteren Bereich satteldachförmig mit einer der Überführungsöffnung zugewandten Firstkante ausgebildet. Zweckmäßigerweise sind bei dieser Ausführungsform die Waagentrichterhälften von einer durch die Firstkante verlaufenden (gedachten) Vertikalebene aus als zwei im unteren Bereich des Waagentrichters im wesentlichen spiegelsymmetrische satteldachhälftenförmige Waagentrichterhälften auseinanderschwenkbar. Vorzugsweise ist nach Erreichen des vorgebbaren Gewichtes der im Waagentrichter aufgenommenen Lebensmittel eine Waagentrichterhälfte von zumindest einem Öffnungshebel beaufschlagbar und sind die beiden Waagentrichterhälften dadurch auseinanderschwenkbar. Nach bevorzugter Ausführungsform sind zwei Öffnungshebel vorgesehen, die an zwei gegenüberliegenden Seiten der einen Waagentrichterhälfte angreifen können. Vorzugsweise beaufschlagen die beiden Öffnungshebel jeweils einen Bereich der Oberkante der beiden genannten Waagentrichterseiten. - Nach bevorzugter Ausführungsform, der im Rahmen der Erfindung besondere Bedeutung zukommt, sind nach Erreichen des vorgebbaren Gewichtes der im Waagentrichter aufgenommenen Lebensmittel die beiden Waagentrichterhälften mittels einer Exzentersteuerung auseinanderschwenkbar. Vorzugsweise sind die beiden Waagentrichterhälften nach Überführung der Lebensmittel durch die Überführungsöffnung durch Zugfederkraft wieder zusammenschwenkbar. Zweckmäßigerweise ist bei der Ausführungsform mit Exzentersteuerung eine Exzenterwelle mit einem Antriebsmotor verbunden und weist die Exzenterwelle zweckmäßigerweise zumindest einen Exzenterbolzen auf, der mit dem zumindest einen Öffnungshebel wechselwirkt.

Vorzugsweise ist der zumindest eine Verschlußschieber druckfederbelastet in seiner Schließstellung gehalten. Mit anderen Worten ist der zumindest eine Verschlußschieber zweckmäßigerweise durch eine Druckfeder stets selbständig in seine Schließstellung zurückführbar. Nach einer bevorzugten Ausführungsform, der im Rahmen der Erfindung besondere Bedeutung zukommt, sind zwei in der Schließstellung aneinanderstoßende Verschlußschieber mit jeweils zumindest einem Mitnehmerelement vorgesehen und ist beim Auseinanderschwenken der Waagentrichterhälften ein Mitnehmerelement jedes Verschlußschiebers von der zugeordneten Waagentrichterhälfte zur Verschiebung des Verschlußschiebers in die Offenstellung beaufschlagbar. Nach dieser Ausführungsform sind somit die beiden Verschlußschieber bei der Überführung in die Schließstellung gegeneinander fahrbar. Bevorzugt stoßen die beiden Verschlußschieber in der Mitte der Überführungsöffnung aneinander. Zweckmäßigerweise sind entsprechende Arretierungseinrichtungen vorgesehen, damit jeder vorzugsweise druckfederbelastete Verschlußschieber nicht über die genannte mittige Stoßzone hinausgeschoben wird. Es versteht sich, daß die Mitnehmerelemente der Verschlußschieber vor dem Auseinanderschwenken der Waagentrichterhälften keine Berührung bzw. keinen Kontakt mit den Waagentrichterhälften bzw. mit dem Waagentrichter haben. - Es liegt auch im Rahmen der Erfindung, daß der zumindest eine Verschlußschieber als um eine Schwenkachse verschwenkbare Verschlußklappe ausgebildet ist, welche Verschlußklappe ebenfalls ein entsprechendes Mit-nehmerelement aufweist, das von einer Waagentrichter-hälfte beaufschlagbar ist. Verschlußschieber meint nach einer Ausführungsform der Erfindung daher auch Verschlußklappe.

Nach bevorzugter Ausführungsform, der im Rahmen der Erfindung ganz besondere Bedeutung zukommt, ist unter der Überführungsöffnung eine den Garraum, insbesondere den Friteusenraum abdeckende Zwischenablage für die Lebensmittel vorgesehen und sind die Lebensmittel erst nach Zusammenschwenken der Waagentrichterhälften und erst nach Zurückführung des zumindest einen Verschlußschiebers in die Schließstellung von der Zwischenablage in den Garraum überführbar. Zweckmäßigerweise ist hierzu die Zwischenablage als Schieberplatte ausgebildet, welche Schieberplatte vorzugsweise in eine, eingezogene Stellung überführbar ist, so daß die stückigen Lebensmittel in den Garraum fallen können. Es liegt auch im Rahmen der Erfindung, daß die Zwischenablage in Form von zwei auseinanderschiebbaren Schieberplatten vorliegt. Fernerhin kann die Zwischenablage auch als Schwenkklappe ausgeführt sein, bei deren Verschwenkung die stückigen Lebensmittel in den Garraum fallen können. Außerdem kann die Zwischenablage auch in Form von zwei auseinanderschwenkbaren Schwenkklappen vorliegen.

Es liegt im Rahmen der Erfindung, daß die erfindungsgemäße Portioniervorrichtung in einem im wesentlichen vollautomatischen Verkaufsautomaten, vorzugsweise für fritierte Waren, beispielsweise Pommes frites, eingesetzt wird. Zweckmäßigerweise ist eine Steuer- und/oder Regelvorrichtung vorgesehen, die die einzelnen Bauelemente des Verkaufsautomaten steuert und/oder regelt. Bevorzugt ist im übrigen ein Mikrocomputer mit entsprechender Software angeschlossen. Vorzugsweise arbeitet insbesondere die Zuführeinrichtung für das Zuführen der stückigen Lebensmittel in die Portioniervorrichtung automatisch. Die Zuführeinrichtung ist bevorzugt in einem zweckmäßigerweise gekühlten Vorratsbehälter für die stückigen Lebensmittel vorgesehen. Nach bevorzugter Ausführungsform arbeitet die Zuführeinrichtung in Abhängigkeit des von der Waage gemessenen Gewichtes der im Waagentrichter aufgenommenen Lebensmittel. Es versteht sich, daß in Abhängigkeit des genannten ermittelten Gewichtes auch das Auseinanderschwenken der Waagentrichterhälften automatisch durchgeführt wird, wodurch dann der zumindest eine Verschlußschieber betätigt wird. Fernerhin wird auch die bevorzugt vorgesehene Zwischenablage nach dem Zurückführen des zumindest einen Verschlußschiebers in seine Schließstellung zweckmäßigerweise automatisch betätigt.

Der Erfindung liegt die Erkenntnis zugrunde, daß mit der erfindungsgemäßen Portioniervorrichtung ein sehr funktionssicheres und genaues Portionieren der Lebensmittel möglich ist. Neben dem Portionieren wird gleichzeitig erreicht, daß die Portioniervorrichtung und insbesondere auch der Vorratsbehälter für die Lebensmittel effektiv und funktionssicher vom Garraum, insbesondere Friteusenraum, abgetrennt ist. Die Portioniervorrichtung erfüllt erfindungsgemäß neben dem überraschend funktionssicheren Portionieren auch die Funktion einer Trennungskomponente zwischen Heißbereich und Kaltbereich. Mit Kaltbereich ist insbesondere ein gekühlter Vorratsbehälter für die stückigen Lebensmittel gemeint. Auch der erfindungsgemäße Waagentrichter erfüllt eine doppelte Funktion. Einerseits dient er zum Abwiegen der eingefüllten Lebensmittelstücke und andererseits dient er als Öffnungseinrichtung für den zumindest einen Verschlußschieber. Im Ergebnis werden mit der erfindungsgemäßen Portioniervorrichtung beachtliche Vorteile erzielt. Die Portioniervorrichtung arbeitet einwandfrei und ohne mechanische Zwänge. Außerdem ist die Portioniervorrichtung mit relativ geringem Aufwand herstellbar bzw. montierbar.

Nachfolgend wird die Erfindung anhand einer lediglich ein Ausführungsbeispiel darstellenden Zeichnung näher erläutert. Es zeigen in schematischer Darstellung:
- Fig. 1: eine Frontansicht eines Verkaufsautomaten für fritierte Lebensmittel im Schnitt, mit erfindungsgemäßer Portioniervorrichtung, Vorratsbehälter und Garraum,
- Fig. 2: die erfindungsgemäße Portioniervorrichtung gemäß Fig. 1 in vergrößerter Darstellung,
- Fig. 3: eine Draufsicht auf die erfindungsgemäße Portioniervorrichtung aus Richtung des Pfeiles A und
- Fig. 4: einen Schnitt B-B durch die erfindungsgemäße Portioniervorrichtung.

Fig. 1 zeigt einen Verkaufsautomaten für fritierte Lebensmittel, insbesondere für Pommes frites, mit erfindungsgemäßer Portioniervorrichtung 1 und oberhalb der Portioniervorrichtung 1 angeordnetem Vorratsbehälter 2 für stückige Lebensmittel. Im Ausführungsbeispiel nach Fig. 1 ist unterhalb der Portioniervorrichtung 1 ein Garraum 3 angeordnet, welcher Garraum 3 als Friteusenraum ausgeführt ist und einen Friteusenbehälter 4 aufweist. Es versteht sich, daß der Friteusenbehälter 4 mit Fritierfett gefüllt ist. In dem Vorratsbehälter 2 werden die stückigen Lebensmittel vorzugsweise gekühlt bzw. tiefgekühlt. Der Vorratsbehälter 2 weist zweckmäßigerweise eine automatische Zuführeinrichtung 5 auf, mit der die stückigen Lebensmittel stückweise und/oder chargenweise der Portioniervorrichtung 1 zuführbar sind. Die Zuführeinrichtung 5 besteht beispielsweise aus einem nicht dargestellten Schieber, mit dem die stückigen Lebensmittel in die Portioniervorrichtung 1 überführbar sind. Es liegt im Rahmen der Erfindung, daß die Zuführeinrichtung 5 nach Maßgabe des in der Portioniervorrichtung 1 ermittelten Gewichtes der im Waagentrichter 6 aufgenommenen Lebensmittel arbeitet bzw. angesteuert wird.

Die Portioniervorrichtung 1 weist ein Isoliergehäuse 7 zur thermischen Isolierung gegen den Garraum 3 auf. Das Isoliergehäuse 7 besteht im Ausführungsbeispiel aus Isoliergehäuseseitenwänden 8 und einem Isoliergehäuseboden 9. Es versteht sich, daß die Isoliergehäuseseitenwände 8 und der Isoliergehäuseboden 9 eine geeignete Wanddicke aufweisen und/oder aus einem geeigneten Isoliermaterial bestehen, um die Portioniervorrichtung 1 und den Vorratsbehälter 2 gegenüber dem Garraum 3 thermisch zu isolieren. Im Ausführungsbeispiel und nach bevorzugter Ausführungsform der Erfindung sind im Bereich des Isoliergehäusebodens 9 zwei Verschlußschieber 10 vorgesehen, die in den Figuren in ihrer Schließstellung dargestellt sind und eine Überführungsöffnung 11 verschließen. Es liegt im Rahmen der Erfindung, daß auch die Verschlußschieber 10 aus einem wärmeisolierenden Material, vorzugsweise aus einem wärmeisolierenden Kunststoff, beispielsweise Polyethylen, bestehen.

In dem Isoliergehäuse 7 ist eine Waage 12 angeordnet, an welche Waage 12 der Waagentrichter 6 angeschlossen ist. Im Ausführungsbeispiel ist die Waage 12 als mechanische Waage 12 mit einstellbarem Verstellgewicht 13 und Gegengewicht 14 ausgeführt. Es liegt jedoch auch im Rahmen der Erfindung, die Waage 12 als elektronische Waage auszuführen. Es versteht sich, daß der Waagentrichter 6 oben, d. h. zum Vorratsbehälter 2 hin offen ausgeführt ist. Der Waagentrichter 6 besteht aus zwei auseinanderschwenkbaren Waagentrichterhälften 15, 16. Die Waagentrichterhälften 15, 16 sind an zwei Schwenkachsen 17, 18 an der Waage 12 aufgehängt. Nach bevorzugter Ausführungsform der Erfindung und im Ausführungsbeispiel nach den Figuren ist der Waagentrichter 6 satteldachförmig mit einer der Überführungsöffnung 11 zugewandten Firstkante 19 ausgebildet. Die Waagentrichterhälften 15, 16 sind von einer durch die Firstkante 19 verlaufenden gedachten Vertikalebene als zwei im unteren Bereich des Waagentrichters 6 im wesentlichen spiegelsymmetrische satteldachhälftenförmige Waagentrichterhälften 15, 16 auseinanderschwenkbar. Vorzugsweise und im Ausführungsbeispiel sind dabei an zwei Waagentrichterseiten 20 die Waagentrichterhälften 15, 16 über kreissegmentförmige Scheibengelenke 21 miteinander in Eingriff. Dabei weist die eine Waagentrichterhälfte 15 kreissegmentförmige Ausnehmungen 22 und die andere Waagentrichterhälfte 16 kreissegmentförmige Eingriffselemente 23 auf. Vorzugsweise wird nach Auseinanderschwenken der Waagentrichter-hälften 15, 16 ein Formschluß zwischen den kreissegment-förmigen Ausnehmungen 22 und den Eingriffselementen 23 erreicht.

Nach Erreichen des vorgebbaren Gewichtes der im Waagentrichter 6 aufgenommenen Lebensmittel wird zweckmäßigerweise ein Aktivierungsschalter 24 der Waage 12 betätigt, wodurch das Auseinanderschwenken der Waagentrichterhälften 15, 16 eingeleitet wird. Durch die Betätigung des Aktivierungsschalters 24 wird bevorzugt ein Antriebsmotor 25 aktiviert, der zweckmäßigerweise eine Exzenterwelle 26 antreibt. Vorzugsweise und im Ausführungsbeispiel nach den Figuren werden die beiden Waagentrichterhälften 15, 16 mittels einer Exzentersteuerung sowohl auseinandergeschwenkt als auch nach Überführung der Lebensmittel durch die Überführungsöffnung 11 wieder zusammengeschwenkt. Hierzu sind im Ausführungsbeispiel an die Exzenterwelle 26 zwei Exzenterbolzen 27 angeschlossen. Zweckmäßigerweise und im Ausführungsbeispiel faßt jeder Exzenterbolzen 27 in ein zugeordnetes Langloch 28 eines Öffnungshebels 29 ein.

Während des Wiegevorgangs sind die beiden Öffnungshebel 29 nicht in Kontakt mit dem Waagentrichter 6. Nachdem jedoch die Exzentersteuerung aktiviert wurde, wirken die Öffnungshebel 29 auf die Oberkanten der Waagentrichterseiten 20 einer Waagentrichterhälfte 15 ein, wodurch die Waagentrichterhälften 15, 16 auseinanderschwenkbar sind. In Fig. 2 sind im übrigen Endschalter 30 erkennbar, über welche die Öffnungsbewegung der Exzenterwelle 26 eingeleitet bzw. gestoppt wird. Nach dem Auseinanderschwenken der Waagentrichterhälften 15, 16 und nach Überführung der Lebensmittel durch die Überführungsöffnung 11 werden die Waagentrichterhälften 15, 16 mit Hilfe der Exzentersteuerung wieder in die in den Figuren dargestellte Schließstellung gebracht, in der die Öffnungshebel 29 keinen Kontakt mit dem Waagentrichter 6 haben.

Beim Auseinanderschwenken der Waagentrichterhälften 15, 16 werden nach bevorzugter Ausführungsform und im Ausführungsbeispiel nach den Figuren zwei Verschlußschieber 10 in ihre Offenstellung bewegt. Hierzu weisen die Verschlußschieber 10 jeweils ein Mitnehmerelement 31 auf, welches beim Auseinanderschwenken von jeweils einer Waagentrichterhälfte 15, 16 beaufschlagt wird. Es versteht sich, daß der Waagentrichter 6 vor dem Auseinanderschwenken der Waagentrichterhälften 15, 16 keinen Kontakt zu den Mitnehmerelementen 31 bzw. zu den Verschlußschiebern 10 hat. Dementsprechend ist im Ausführungsbeispiel die Firstkante 19 zweckmäßigerweise zentralmittig in einem von den Mitnehmerelementen 31 begrenzten Zwischenraum angeordnet. An jeden Verschlußschieber 10 ist eine Druckfeder 32 angeschlossen, so daß ein Verschlußschieber 10 druckfederbelastet in seiner Schließstellung gehalten wird. Zweckmäßigerweise und im Ausführungsbeispiel stoßen die beiden Verschlußschieber 10 in ihrer Schließstellung mittig über der Überführungsöffnung 11 aneinander. Damit diese Position der Verschlußschieber 10 genau eingehalten wird und insbesondere in der Schließstellung kein Kontakt zum Waagentrichter 6 vorhanden ist, ist jedem Verschlußschieber 10 ein Arretierungsbolzen 33 zugeordnet, welcher Arretierungsbolzen 33 in einem Verschlußschieberkanal 34 angeordnet ist. Um eine funktionssichere und genaue Bewegung der Verschlußschieber 10 zu gewährleisten ist eine Schrägbettführung 35 der Verschlußschieber 10 am Isoliergehäuseboden 9 vorgesehen (Fig. 4).

Durch das Auseinanderschwenken der Waagentrichterhälften 15, 16 und die dadurch bewirkte Verschiebung der Verschlußschieber 10 in ihre Offenstellung wird die Überführungsöffnung 11 geöffnet und die Lebensmittel können aus dem Waagentrichter 6 durch die Überführungsöffnung 11 fallen. Vorzugsweise und im Ausführungsbeispiel ist unterhalb der Überführungsöffnung 11 eine den Garraum 3 bzw. Friteusenraum abdeckende Zwischenablage 36 vorgesehen. Vorzugsweise und im Ausführungsbeispiel ist die Zwischenablage 36 als Schieberplatte ausgebildet. Sobald die Lebensmittel sich auf der Zwischenablage 36 befinden und die Waagentrichterhälften 15, 16 wieder zusammengeschwenkt sind sowie die Verschlußschieber 10 durch ihre Druckfedern 32 wieder in die Schließstellung zurückgeführt worden sind, sind die Lebensmittel von der Zwischenablage 36 in den Garraum 3 überführbar. Dazu wird zweckmäßigerweise und im Ausführungsbeispiel die Schieberplatte kurzzeitig in eine eingezogene Stellung bewegt. Durch die Zwischenablage 36 wird eine besonders effektive Abtrennung der Portioniervorrichtung 1 bzw. des Vorratsbehälters 2 von dem Garraum 3 erreicht.

## Patentansprüche

1. Portioniervorrichtung zum Portionieren von stückigen Lebensmitteln und zum Überführen der Lebensmittel in einen beheizbaren Garraum (3),
wobei die Portioniervorrichtung (1) ein Isoliergehäuse (7) zur thermischen Isolierung gegen den Garraum (3) aufweist und das Isoliergehäuse (7) im Bereich eines Isoliergehäusebodens (9) zumindest einen in einer Schließstellung eine Überführungsöffnung (11) verschließenden Verschlußschieber (10) aufweist,
wobei in dem Isoliergehäuse (7) eine Waage (12) mit Waagentrichter (6) zur Aufnahme der stückigen Lebensmittel angeordnet ist und der Waagentrichter (6) aus zwei auseinanderschwenkbaren Waagentrichterhälften (15, 16) besteht,
wobei nach Erreichen eines vorgebbaren Gewichtes der im Waagentrichter (6) aufgenommenen Lebensmittel die beiden Waagentrichterhälften (15, 16) unter Ausbildung einer der Überführungsöffnung (11) zugeordneten Ausgabeöffnung auseinanderschwenkbar sind,
wobei beim Auseinanderschwenken der Waagentrichterhälften (15, 16) ein Mitnehmerelement (31) des Verschlußschiebers (10) von einer Waagentrichterhälfte (15, 16) beaufschlagbar ist und der Verschlußschieber (10) zur Überführung der Lebensmittel in den Garraum (3) in eine die Überführungsöffnung (11) freigebende Offenstellung verschiebbar ist und
wobei nach Überführung der Lebensmittel die beiden Waagentrichterhälften (15, 16) zusammenschwenkbar sind und der Verschlußschieber (10) selbsttätig in seine Schließstellung zurückführbar ist.

2. Portioniervorrichtung nach Anspruch 1, wobei die stückigen Lebensmittel dem Waagentrichter (6) durch eine automatische Zuführeinrichtung (5) stückweise und/oder chargenweise zuführbar sind.

3. Portioniervorrichtung nach einem der Ansprüche 1 oder 2, wobei der Waagentrichter (6) zumindest im unteren Bereich satteldachförmig mit einer der Überführungsöffnung (11) zugewandten Firstkante (19) ausgebildet ist.

4. Portioniervorrichtung nach einem der Ansprüche 1 bis 3, wobei nach Erreichen des vorgebbaren Gewichtes der im Waagentrichter (6) aufgenommenen Lebensmittel eine Waagentrichterhälfte (15, 16) von zumindest einem Öffnungshebel (29) beaufschlagbar ist und die beiden Waagentrichterhälften (15, 16) dadurch auseinanderschwenkbar sind.

5. Portioniervorrichtung nach einem der Ansprüche 1 bis 4, wobei nach Erreichen des vorgebbaren Gewichtes der im Waagentrichter (6) aufgenommenen Lebensmittel die beiden Waagentrichterhälften (15, 16) mittels einer Exzentersteuerung auseinanderschwenkbar sind.

6. Portioniervorrichtung nach einem der Ansprüche 1 bis 5, wobei der zumindest ein Verschlußschieber (10) druckfederbelastet in seiner Schließstellung gehalten ist.

7. Portioniervorrichtung nach einem der Ansprüche 1 bis 6, wobei zwei in der Schließstellung aneinanderstoßende Verschlußschieber (10) mit jeweils zumindest einem Mit-nehmerelement (31) vorgesehen sind und wobei beim Auseinanderschwenken der Waagentrichterhälften (15, 16) ein Mitnehmerelement (31) jedes Verschlußschiebers (10) von der zugeordneten Waagentrichterhälfte (15, 16) zur Verschiebung des Verschlußschiebers (10) in die Offenstellung beaufschlagbar ist.

8. Portioniervorrichtung nach einem der Ansprüche 1 bis 7, wobei unterhalb der Überführungsöffnung (11) eine den Garraum (3) abdeckende Zwischenablage (36) für die Lebensmittel vorgesehen ist und wobei die Lebensmittel erst nach Zusammenschwenken der Waagentrichterhälften (15, 16) und erst nach Zurückführung des zumindest einen Verschlußschiebers (10) in die Schließstellung. von der Zwischenablage (36) in den Garraum (3) überführbar sind.

## Claims

1. A portioning device for portioning pieces of food and for transferring the food into a heatable cooking chamber (3),
in which the portioning device (1) comprises an insulating housing (7) for thermal insulation from the cooking chamber (3) and in which the insulating housing (7) comprises at least one sliding closing bar (10) in the area of the insulating housing floor (9) for closing a transfer opening (11) when in a closed position,
in which the insulating housing (7) contains a pair of scales (12) with a scales funnel (6) for holding the pieces of food and the scales funnel (6) consisting of two scales funnel halves (15, 16) that can be moved apart,
in which, after the food accepted in the scales funnel (6) has reached a pre-settable weight, the two scales funnel halves (15, 16) can be moved apart to form a funnel opening assigned to the transfer opening (11),
in which, when the scales funnel halves (15, 16) are moved apart, a driving element (31) of the sliding closing bar (10) can be pressurised by one scales funnel half (15, 16) and the sliding closing bar (10) can be moved into an open position, releasing the transfer opening (11) for transferring the food into the cooking chamber (3) andin which after the transfer of the food, the two scales funnel halves (15, 16) can be moved together and the sliding closing bar (10) is automatically moved back into its closed position.

2. A portioning device according to claim 1, in which the pieces of food can be supplied to the scales funnel (6) via an automatic feed unit (5) individually and/or in batches.

3. A portioning device according to claim 1 or 2, in which the scales funnel (6), at least in its lower part, contains a gable-roof-like ridge (19) facing the transfer opening (11).

4. A portioning device according to one of the claims 1 to 3, in which, after the food accepted in the scales funnel (6) has reached the pre-settable weight, one scales funnel half (15, 16) can be pressurised by at least one opening lever (29), allowing the two scales funnel halves (15, 16) to be moved apart.

5. A portioning device according to one of the claims 1 to 4, in which, after the food accepted in the scales funnel (6) has reached the pre-settable weight, the two scales funnel halves (15, 16) can be moved apart by an eccentric gear control.

6. A portioning device according to one of the claims 1 to 5, in which, the at least one sliding closing bar (10) is held in its closed position by a pressure spring.

7. A portioning device according to one of the claims 1 to 6, in which, two sliding closing bars (10) abutting in their closed position, each contain at least one driving element (31) and, in which, when the scales funnel halves (15, 16) are moved apart, a driving element (31) of each sliding closing bar (10) is pressurised by the respective scales funnel half (15, 16) to move the sliding closing bar (10) into the open position.

8. A portioning device according to one of the claims 1 to 7, in which, an initial holding plate (36), covering the cooking chamber (3), is provided for the food below the transfer opening (11) and in which the food can only be transferred from the initial holding plate (36) to the cooking chamber (3) once the scales funnel halves (15, 16) have been moved together and the at least one sliding closing bar (10) has returned into the closed position.

## Revendications

1. Dispositif de portionnement destiné à portionner des aliments en morceaux et à les transporter dans une zone d'affinage pouvant être chauffée (3),
le dispositif de portionnement (1) possède un carter isolant (7) destiné à l'isolation thermique vis à vis de la zone d'affinage (3), et le carter isolant (7) possède au moins un coulisseau de fermeture (10) obturant une ouverture de transport (11) en position de fermeture, au niveau du fond du carter isolant (9),
une balance (12) avec entonnoir (6) est placée dans le carter isolant (7) pour recevoir les aliments en morceaux, l'entonnoir de la balance (6) étant composé de deux moitiés (15, 16) pouvant être désolidarisées par basculement,
lorsque les aliments placés dans l'entonnoir de la balance (6) atteignent un poids définissable, les deux moitiés de l'entonnoir (15, 16) peuvent être désolidarisées par basculement en formant une ouverture de déversement correspondant à l'ouverture de transport (11),
lors du basculement des deux moitiés de l'entonnoir (15, 16), un élément d'entraînement (31) du coulisseau de fermeture (10) peut être manoeuvré par une moitié de l'entonnoir (15, 16), et le coulisseau de fermeture (10) peut être décalé vers une position ouverte débloquant l'ouverture de transport (11), afin de transporter les aliments dans la zone d'affinage (3), et
après le transport des aliments, les deux moitiés de l'entonnoir (15, 16) peuvent être re-solidarisées par basculement et le coulisseau de fermeture (10) peut être replacé automatiquement en position fermée.

2. Dispositif de portionnement selon la revendication 1, les aliments en morceaux pouvant être versés dans l'entonnoir de la balance (6) par un système d'alimentation automatique (5), par pièce et/ou par lot.

3. Dispositif de portionnement selon la revendication 1 ou 2, l'entonnoir de la balance (6) étant, au moins dans la zone inférieure, formé en toit en selle avec un faîte (19) orientée vers l'ouverture de transport (11).

4. Dispositif de portionnement selon la revendication 1, 2 ou 3, une moitié de l'entonnoir (15, 16) pouvant être manoeuvrée par au moins un levier d'ouverture (29) lorsque les aliments placés dans l'entonnoir de la balance (6) atteignent le poids défini, ce qui permet de désolidariser par basculement les deux moitiés de l'entonnoir (15, 16).

5. Dispositif de portionnement selon la revendication 1, 2, 3 ou 4, les deux moitiés de l'entonnoir (15, 16) pouvant être désolidarisées par basculement au moyen d'une distribution à excentrique lorsque les aliments placés dans l'entonnoir de la balance (6) atteignent le poids défini.

6. Dispositif de portionnement selon la revendication 1, 2, 3, 4 ou 5, au moins un coulisseau de fermeture (10) pouvant être maintenu en position fermée par ressort de pression.

7. Dispositif de portionnement selon la revendication 1, 2, 3, 4, 5 ou 6, prévoyant deux coulisseaux de fermeture (10) qui se rejoignent en position fermée et qui possèdent respectivement au moins un élément d'entraînement (31), un élément d'entraînement (31) de chaque coulisseau de fermeture (10) correspondant à la moitié de l'entonnoir (15, 16) respective pouvant être manoeuvré en position ouverte lors du basculement des moitiés de l'entonnoir (15, 16).

8. Dispositif de portionnement selon la revendication 1, 2, 3, 4, 5, 6 ou 7, prévoyant sous l'ouverture de transport (11) une zone de dépôt intermédiaire (36) pour les aliments, couvrant la zone d'affinage (3), les aliments ne pouvant être transportés de la zone de dépôt intermédiaire (36) à la zone d'affinage (3) qu'après le ré-accouplement des deux moitiés de l'entonnoir (15, 16) et le repositionnement d'au moins un coulisseau de fermeture (10) en position fermée.
